# EUROPÄISCHE PATENTSCHRIFT

(11) **EP 1 050 067 B1**
(45) Veröffentlichungstag und Bekanntmachung des Hinweises auf die Patenterteilung: **07.04.2004**
(21) Anmeldenummer: 99969839.2
(22) Anmeldetag: 13.09.1999
(51) Int. Cl.: H01K 1/32

(54) **ELEKTRISCHE GLÜHLAMPE MIT IR-REFLEXIONSSCHICHT**
ELECTRIC INCANDESCENT LAMP WITH INFRARED REFLECTING LAYER
LAMPE A INCANDESCENCE ELECTRIQUE DOTEE D'UNE COUCHE A REFLEXION INFRAROUGE

(30) Priorität: 28.09.1998 DE 19844519
(43) Veröffentlichungstag der Anmeldung: 08.11.2000
(73) Patentinhaber: Patent-Treuhand-Gesellschaft für elektrische Glühlampen mbH, 81543 München (DE)
(72) Erfinder: Binder, Ulrich, D-80803 München (DE); Müller, Sigbert, D-86356 Neusäss (DE); Bunk, Axel, D-81379 München (DE)
(86) Internationale Anmeldenummer: PCT/DE1999/002897
(87) Internationale Veröffentlichungsnummer: WO 2000/019489

(56) Entgegenhaltungen:
- EP-A- 0 470 496
- DE-A- 19 701 792
- DE-A- 19 701 794
- GB-A- 2 082 383
- GB-A- 2 144 579
- US-A- 4 375 605
- US-A- 4 756 701
- US-A- 5 811 934

## Beschreibung

### Technisches Gebiet

Die Erfindung geht aus von einer elektrischen Glühlampe, insbesondere einer Halogenglühlampe, mit IR-Reflexionsschicht gemäß dem Oberbegriff des Anspruchs 1.

Es handelt sich dabei insbesondere um eine Glühlampe mit einem flachen Leuchtkörper, einer sogenannten Flachkernwendel. Der Querschnitt von Flachkernwendeln hat nicht, wie die Glühwendel von Glühlampen für die Allgemeinbeleuchtung, einen kreisförmigen Querschnitt, sondern vielmehr einen länglichen Querschnitt. Der Grund hierfür liegt an der Anpassung der Geometrie der Wendelform an die für das jeweilige Haupteinsatzgebiet bevorzugte Abstrahlcharakteristik der Lampe bzw. der Glühwendel. Im Unterschied zur rotationssymmetrischen Abstrahlcharakteristik konventioneller Glühlampen ermöglicht der flache Leuchtkörper der eingangs erwähnten Lampentypen eine betont flächige Abstrahlung, wie sie unter anderem für technisch-wissenschaftliche Beleuchtungszwecke sowie in der Fotooptik, insbesondere für Projektionszwecke, gewünscht wird. Typische elektrische Leistungswerte liegen im Bereich von ca. 50 bis 400 Watt.

Die auf der Innen- und/ oder Außenfläche des Lampenkolbens aufgebrachte IR-Strahlung reflektierende Beschichtung - im folgenden verkürzend als IR-Schicht bezeichnet - bewirkt, daß ein Großteil der vom Leuchtkörper abgestrahlten IR-Strahlungsleistung auf ihn zurück reflektiert wird. Die dadurch erzielte Erhöhung des Lampenwirkungsgrades läßt sich einerseits bei konstanter elektrischer Leistungsaufnahme für eine Temperaturerhöhung des Leuchtkörpers und folglich eine Steigerung des Lichtstromes nutzen. Andererseits läßt sich ein vorgegebener Lichtstrom mit geringerer elektrischer Leistungsaufnahme erzielen - ein vorteilhafter "Energiespareffekt". Ein weiterer wünschenswerter Effekt ist, daß aufgrund der IR-Schicht deutlich weniger IR-Strahlungsleistung durch den Lampenkolben hindurch abgestrahlt und damit die Umgebung, z.B. eine optische Projektionsvorrichtung, weniger erwärmt wird, als bei herkömmlichen Glühlampen.

Wegen der unvermeidlichen Absorptionsverluste in der IR-Schicht nimmt die Leistungsdichte der IR-Strahlungsanteile innerhalb des Lampenkolbens mit der Anzahl der Reflexionen ab und folglich auch der Wirkungsgrad der Glühlampe. Entscheidend für die tatsächlich erzielbare Steigerung des Wirkungsgrades ist es deshalb, die für eine Rückführung der einzelnen IR-Strahlen auf den Leuchtkörper erforderliche Anzahl von Reflexionen zu minimieren. Zu diesem Zweck ist die Form des mit der IR-Schicht versehenen Lampenkolbens auf die Form des Leuchtkörpers speziell abgestimmt.

### Stand der Technik

In der GB-A 2 082 383 ist eine Lampe mit rotationsellipsoidem Kolben offenbart in dessen kreisförmiger Brennlinie eine ringförmige Glühwendel angeordnet ist. Auf der Kolbenwand ist eine IR-Schicht aufgebracht.

In der EP-A 0 470 496 ist eine Lampe mit kugelförmigem Kolben offenbart, in dessen Zentrum ein zylindrischer Leuchtkörper angeordnet ist. Diese Schrift lehrt, daß die Einbuße an Effizienz durch die Abweichung des Leuchtkörpers von der idealen Kugelform unter folgenden Voraussetzungen auf ein akzeptables Maß begrenzt werden kann. Entweder müssen Kolbendurchmesser und Leuchtkörperdurchmesser bzw. -länge innerhalb eines Toleranzbereichs sorgfältig aufeinander abgestimmt werden, oder aber der Durchmesser des Leuchtkörpers muß deutlich kleiner sein (kleiner Faktor 0,05) als der des Lampenkolbens. Außerdem ist eine Lampe mit rotationsellipsoidem Kolben angegeben, in dessen Brennlinie ein länglicher Leuchtkörper axial angeordnet ist.

### Darstellung der Erfindung

Der Erfindung liegt die Aufgabe zugrunde, eine Glühlampe mit einer Flachkemwendel als flachem Leuchtkörper anzugeben, die sich durch eine effiziente Rückführung der emittierten IR-Strahlung auf den Leuchtkörper und folglich einen hohen Wirkungsgrad auszeichnet. Ein weiterer Aspekt ist die Verteilung der rückgeführten IR-Strahlung auf dem Leuchtkörper. Außerdem sollen kompakte Lampenabmessungen bei hohen Leuchtdichten ermöglicht werden, wie dies insbesondere für Niedervolt-Halogenglühlampen angestrebt wird.

Diese Aufgabe wird erfindungsgemäß durch die kennzeichnenden Merkmale des Anspruchs 1 gelöst. Besonders vorteilhafte Ausgestaltungen finden sich in den abhängigen Ansprüchen.

Die Erfindung schlägt vor, den Lampenkolben gezielt so zu formen, daß der Lampenkolben bezüglich in der Leuchtebene des flachen Leuchtkörpers liegenden Achsen keine Rotationssymmetrie aufweist, sondern daß der Lampenkolben vielmehr eine von der Rotationssymmetrie abweichende, auf die flache Geometrie des Leuchtkörpers abgestimmte, d.h. abgeflachte Form aufweist. Gegebenenfalls ist zusätzlich die Form der Grundfläche des flachen Leuchtkörpers auf die von der reflektierten IR-Strahlung tatsächlich bestrahlte Fläche des Leuchtkörpers abzustimmen.

Insbesondere schlägt die Erfindung vor, daß die Form des Lampenkolbens im wesentlichen einem Ellipsoiden mit drei Halbachsen entspricht, von denen mindestens zwei unterschiedlich lang sind und wobei der Leuchtkörper innerhalb des Lampenkolbens derart angeordnet ist, daß die kürzeste der drei Halbachsen dieses Ellipsoiden senkrecht zur Leuchtebene des Leuchtkörpers orientiert ist. Auf diese Weise erhält der Lampenkolben mit Blickrichtung in der Leuchtebene betrachtet die angestrebte flache Form.

Zur weiteren Erläuterung des Erfindungsgedankens wird im folgenden Bezug auf die Figuren 1a-1c genommen. Sie zeigen eine schematische Darstellung der prinzipiellen Zusammenhänge und führen einige für das weitere Verständnis der Erfindung wesentliche Größen ein.

Gezeigt sind unter anderem drei Schnitte durch ein Ellipsoid 1 mit den drei Halbachsen a, b bzw. c. Die Schnitte entsprechen den Blickrichtungen in den drei kartesischen Raumachsen x, y und z, die zudem kollinear mit den drei Halbachsen a, b bzw. c gewählt sind. Die Halbachse c ist kürzer als die übrigen zwei Halbachsen a bzw. b. Innerhalb des Ellipsoiden 1 ist ein stilisierter flacher Leuchtkörper 2 mit zwei zueinander parallelen rechteckigen Grundflächen 3 bzw. 3' zentriert angeordnet. Diese beiden Grundflächen 3 bzw. 3' entsprechen bei einem realen flachen Leuchtkörper denjenigen beiden Leuchtflächen, die im wesentlichen den Lichtstrom der Lampe erzeugen.

Der Einfachheit wegen wird im folgenden auf eine fiktive Leuchtebene Bezug genommen, welche als parallel und mittig zwischen den beiden Grundflächen 3, 3' verlaufend definiert ist.

Der Leuchtkörper 2 ist nun derart innerhalb des Ellipsoiden 1 orientiert, daß seine fiktive Leuchtebene senkrecht zur Halbachse c steht. Demnach verlaufen die Halbachsen a und b in der Leuchtebene und folglich parallel zu den beiden Grundflächen 3, 3' des Leuchtkörpers 2.

Die konkreten Werte für die drei Halbachsen sind im Einzelfall auf die Gestalt und die Abmessungen des Leuchtkörpers derart gezielt abzustimmen, daß eine möglichst effiziente Rückführung der emittierten IR-Strahlung auf den Leuchtkörper erreicht wird. Im Hinblick auf eine hohe Lebensdauer der Lampe kann die Gewichtung der Abstimmungskriterien für die drei Halbachsen auch mehr in Richtung einer möglichst gleichförmigen Verteilung der rückgeführten IR-Strahlung auf dem Leuchtkörper verschoben werden. Insbesondere lokale IR-Strahlungsleistungsmaxima, sogenannte "Hot Spots", sind einer langen Lebensdauer des Leuchtkörpers in der Regel abträglich und sollten deshalb vermieden werden.

Eine Verbesserung der Gleichförmigkeit der Verteilung kann auch durch eine gezielte Anpassung der äußeren Form des Leuchtkörpers an die Form des Rückstrahlungsflecks auf dem Leuchtkörper erzielt werden. Es hat sich beispielsweise herausgestellt, daß, im Falle der maximalen Rückführung der emittierten IR-Strahlung, der Rückstrahlungsfleck im wesentlichen oval ist. Aus diesem Grunde kann es vorteilhaft sein, für den Leuchtkörper ebenfalls eine ovale Form zu wählen und außerdem seine äußeren Abmessungen an jene des Rückstrahlungsflecks weitgehend anzupassen.

Bei rotationssymmetrischen Leuchtkörpern, d.h. Leuchtkörpern mit einer kreisförmigen Grundfläche und bei Leuchtkörpern, die zumindest in grober Näherung als kreisförmig betrachtet werden können, z.B. Leuchtkörper mit quadratischer Grundfläche, kann es vorteilhaft sein, die Halbachsen a und b des Ellipsoiden gleich lang zu wählen.

Die gezielte Abstimmung der drei Ellipsenhalbachsen auf den Leuchtkörper kann mit sogenannten Ray-Tracing-Verfahren unterstützt werden. Dabei werden von der Flachkernwendel ausgehende Lichtstrahlen verfolgt und die Ellipsenhalbachsen bestimmt derart, daß eine maximale Effizienz der Rückführung oder aber eine optimale Gleichmäßigkeit der Verteilung der rückgeführten Lichtstrahlen auf die. Wendel oder ein wie auch immer gearteter Kompromiß erzielt wird.

### Beschreibung der Zeichnungen

Im folgenden soll die Erfindung anhand eines Ausführungsbeispiels näher erläutert werden. Es zeigen:
- Figur 1a: eine schematische Darstellung des Prinzips der Erfindung anhand eines Ellipsoiden und eines rechteckförmigen flachen Leuchtkörpers mit Blick in der z-Richtung,
- Figur 1b: eine schematische Darstellung des Ellipsoiden mit Leuchtkörper aus Figur 1a mit Blick in der x-Richtung,
- Figur 1c: wie Figur 1b, aber mit Blick in der y-Richtung,
- Figur 2: eine NV-Halogenglühlampe mit IR-Schicht und einer Flachkernwendel sowie einer erfindungsgemäßen Kolbenform,
- Figur 3a: eine schematische Darstellung einer Seitenansicht der Flachkemwendel aus Figur 2,
- Figur 3b: eine Schnittdarstellung der Flachkernwendel aus Figur 3a entlang der Linie AA.

In Figur 2 ist ein Ausführungsbeispiel einer erfindungsgemäßen Lampe 4 schematisch dargestellt. Es handelt sich hierbei um eine Halogenglühlampe mit einer Nennspannung von 24 V und einer Nennleistung von 250 W bzw. in einer Variante für 150 W. Die nachfolgenden Werteangaben beziehen sich, falls nicht anders vermerkt, auf beide Leistungstypen. Bei für beide Typen abweichenden Werten ist zuerst der Wert für den 250 W-Lampentyp und dahinter in Klammern eingeschlossen der entsprechende Wert für den 150 W-Lampentyp angegeben.

Die Lampe weist einen einseitig gequetschten Lampenkolben 5 auf, der an seinem ersten Ende in einen Hals 6 übergeht, der in einer Quetschdichtung 7 endet. An seinem gegenüberliegenden Ende weist der Lampenkolben 5 eine Pumpspitze 8 auf. Die Position der Pumpspitze 8 und der Quetschdichtung 7 definieren eine Längsachse LA der Lampe 4.

Auf der Außenfläche des Lampenkolbens 5 ist eine IR-Schicht 9 aufgetragen, bestehend aus einem Interferenzfilter mit mehr als 20 Schichten TiO₂ und SiO₂. Anstelle von TiO₂ ist auch Ta₂O₅ geeignet. Die IR-Schicht überdeckt außerdem noch zusätzlich ca. die Hälfte der Quetschdichtung 7. Auf diese Weise wird zum einen eine besonders maßhaltige Form der IR-Schicht 9 erzielt, da bei der Herstellung des Lampenkolbens 5 dessen Außenfläche die berechnete Kontur des Ellipsoids aufgeprägt wird. Zum anderen sind durch die Ausdehnung der IR-Schicht 9 auf einen Teil der Quetschdichtung 7 die einzelnen Schichten im Bereich der Kolbenoberfläche besonders gleichmäßig. Dadurch werden Farbfehler reduziert.

Die Länge des Lampenhalses 6 beträgt ca. 2 mm bei einer maximalen Breite von ca. 9,6 mm. Der Lampenkolben 5 ist aus Quarzglas mit einer Wanddicke von ca. 1 mm gefertigt.

Mit Ausnahme der Quetschdichtung 7 und der Pumpspitze 8 ist der Lampenkolben 5 als Ellipsoid geformt. Die jeweilige Länge der drei Halbachsen a, b und c dieses Ellipsoids betragen 8,4 mm, 9 mm bzw. 8 mm (8,2 mm, 8,5 mm bzw. 8 mm) für maximale Effizienz sowie 9 mm, 9,6 mm und 8 mm für optimale Gleichmäßigkeit der Strahlungsrückführung beim 250 W-Lampentyp.

Innerhalb des Lampenkolbens 5 ist ein Leuchtkörper 10 zentrisch angeordnet. Der Leuchtkörper 10 besteht aus einer einfachen Flachkernwendel (hier nur schematisch dargestellt, siehe aber Figuren 3a und 3b). Die Wendelachse ist senkrecht zur Längsachse LA der Lampe 9 orientiert und verläuft in der durch die Halbachsen a und b des Ellipsoiden aufgespannten Ebene. Für weitere Details zur Flachkernwendel 10 wird auf die Figuren 3a und 3b sowie die zugehörige Figurenbeschreibung verwiesen.

Die Stromzuführungen 11a,b sind direkt durch den Wendeldraht gebildet und mit Molybdän-Folien 12a,b in der Quetschdichtung 7 verbunden. Die Molybdän-Folien 12a,b sind ihrerseits mit äußeren Sockelstiften 13a,b verbunden.

Im Inneren des Lampenkolbens 5 befindet sich eine Füllung aus ca. 3990 hPa Xenon (Xe) Stickstoff (N) Gemisch im Verhältnis Xe:N=88:12 mit einer Beimengung von 0,7 % (0,4 %) Bromwasserstoff (HBr).

Die Lampe 4 hat eine Farbtemperatur von ca. 3400 K. Der Lichtstrom beträgt 12230 lm (6750 lm) bei einer Leistungsaufnahme von 265 W (158 W), entsprechend einer Lichtausbeute von ca. 46 lm/W (42,7 lm/W). Bei einer vergleichbaren herkömmlichen Lampe wird bei der selben elektrischen Leistungsaufnahme nur ein Lichtstrom von 9150 lm (5050 lm) erzielt, entsprechend einer Lichtausbeute von ca. 34,4 lm/W (32 lm/W). Folglich kann im Vergleich dazu mit der erfindungsgemäßen Lampe ein Effizienzzuwachs von bis zu 34 % (33,7 %) erreicht werden.

Die Figuren 3a und 3b zeigen die Flachkernwendel 10 aus Figur 2 in einer Seitenansicht bzw. in einem Schnitt längs der Linie AA. Die Flachkemwendel 10 ist aus einem Wolframdraht mit einem Durchmesser von ca. 292 µm und insgesamt 17 Windungen (20 Windungen) gewickelt. Die Länge L der Wendel 10 in Richtung der Wendelachse WA beträgt ca. 7,4 mm (6,9 mm). Die Höhe H und Breite B betragen ca. 4 mm (3,26 mm) bzw. 1,4 mm (1,15 mm). In der Schnittdarstellung in Figur 3b ist eine in der Schnittebene im wesentlichen länglich ovale Windung 14 der Flachkernwendel 10 sowie der Anschnitt 15 zu erkennen.

In einer Variante (nicht dargestellt) ist die Flachkernwendel der Lampe aus Figur 2 derart geformt, daß die Seitenansicht der Flachkernwendel eine ovale, der Form des IR-Rückstrahlungsflecks angepaßten Kontur aufweist. Zu diesem Zweck ist die jeweilige Höhe H der einzelnen Windungen an einem ersten Ende der Wendel klein, wächst dann in der Mitte der Wendel auf ihre maximale Höhe (im Beispiel der Lampe aus Figur 2 auf ca. 4 mm beim 250 W Typ) an und nimmt zum anderen Ende der Wendel wieder ab.

Die folgenden Tabellen 1, 2 und 3 geben mit Hilfe eines Ray-Tracing-Programms als geeignet gefundenen Ellipsenhalbachsen a, b, c für drei Leistungstypen, nämlich 150 W, 250 W und 400 W an. Dabei wurde jeweils die Ellipsenhalbachse c vorgegeben und die beiden anderen Ellipsenhalbachsen a, b bestimmt. In der Praxis ist der maximale Wert für die Halbachse c oftmals, je nach Einsatzbereich, vorgegeben, beispielsweise in Projektoren durch die vorgesehene Einbautiefe. Die Wandstärke wurde mit 0,8 mm als konstant angenommen. Die für den jeweiligen Leistungstyp vorgesehenen Abmessungen der Flachkernwendel in der von den Ellipsenhalbachsen a, b aufgespannten Ebene sind ebenfalls angegeben.

Nach den in obigen Tabellen dargestellten Ergebnissen und dem gegenwärtigen Stand der Erkenntnisse in Bezug auf möglichst kompakte Kolbenformen sowie auf die Abstimmungsmöglichkeiten im Hinblick auf maximale Effizienz oder optimale Gleichförmigkeit haben sich folgende Verhältnisse der drei Halbachsen a, b, c eines den Lampenkolben im wesentlichen formenden Ellipsoiden als vorteilhaft herausgestellt:
0,9 ≤ $\frac{\text{c}}{\text{a}}$ ≤ 0,99, insbesondere 0,95 ≤ $\frac{\text{c}}{\text{a}}$ ≤ 0,98 und
0,8 ≤ $\frac{\text{c}}{\text{b}}$ ≤ 0,97, insbesondere 0,85 ≤ $\frac{\text{c}}{\text{b}}$ ≤ 0,95, wobei die beiden Halbachsen a, b in der Ebene der Flachkernwendel und die Halbachse c senkrecht auf der Leuchtebene der Flachkernwendel steht.

## Patentansprüche

1. Elektrische Glühlampe, insbesondere Halogenglühlampe (4), mit einem Lampenkolben (5), der eine IR-Strahlung reflektierende Schicht (9) aufweist und einem eine fiktive Leuchtebene definierenden flachen Leuchtkörper (10), wobei der Leuchtkörper (10) eine Flachkemwendel ist, und innerhalb des Lampenkolbens (5) angeordnet und mittels zweier Stromzuführungen (11a, 11b) gehaltert ist, wobei die beiden Stromzuführungen (11a, 11b) gasdicht nach außen geführt sind, **dadurch gekennzeichnet, daß** die Form des Lampenkolbens (5) bezüglich der in der Leuchtebene liegenden Achsen keine Rotationssymmetrie aufweist, sondern daß der Lampenkolben (5) vielmehr eine von der Rotationssymmetrie abweichende, auf die flache Geometrie des Leuchtkörpers (10) abgestimmte, d.h. abgeflachte Form aufweist.

2. Glühlampe nach Anspruch 1, wobei die Form des Lampenkolbens (5) im wesentlichen einem Ellipsoiden (1) mit drei Halbachsen (a, b, c) entspricht, von denen mindestens zwei unterschiedlich lang sind und wobei der Leuchtkörper (2; 10) innerhalb des Lampenkolbens (5) derart angeordnet ist, daß die kürzeste (c) der drei Halbachsen dieses Ellipsoiden (1) senkrecht zur fiktiven Leuchtebene des Leuchtkörpers (2; 10) orientiert ist.

3. Glühlampe nach Anspruch 1 oder 2, wobei für das Verhältnisse der Halbachsen a, c folgender Wertbereich gilt:
0,9 ≤ $\frac{\text{c}}{\text{a}}$ ≤ 0,99, insbesondere 0,95 ≤ $\frac{\text{c}}{\text{a}}$ ≤ 0,98.

4. Glühlampe nach Anspruch 1, 2 oder 3, wobei für das Verhältnisse der Halbachsen b, c folgender Wertbereich gilt:
0,8 ≤ $\frac{\text{c}}{\text{b}}$ ≤ 0,97, insbesondere 0,85 ≤ $\frac{\text{c}}{\text{b}}$ ≤ 0,95.

5. Glühlampe nach einem der vorstehenden Ansprüche, wobei der Umriß des Leuchtkörpers (10) parallel zur fiktiven Leuchtebene eine rechteckige Form aufweist.

6. Glühlampe nach einem der vorstehenden Ansprüche, wobei der Umriß des Leuchtkörpers parallel zur fiktiven Leuchtebene eine ovale Form aufweist.

7. Glühlampe nach einem der vorstehenden Ansprüche, wobei der Umriß des Leuchtkörpers parallel zur fiktiven Leuchtebene eine kreisförmige oder zumindest in grober Näherung kreisförmige Form aufweist, insbesondere auch die Form eines Quadrats oder regelmäßigen Vielecks.

8. Glühlampe nach einem der vorstehenden Ansprüche, **dadurch gekennzeichnet, daß** der Lampenkolben (5) mindestens an einem Ende einen Lampenhals (6) aufweist, der mindestens eine Stromzuführung (11a, 11b) möglichst eng umgibt und dessen kolbenfernes Ende (8) gasdicht verschlossen ist

## Claims

1. Electrical incandescent lamp, in particular a halogen incandescent lamp (4) having a lamp bulb (5) which has a coating (9) that reflects IR radiation, and having a flat luminous body (10) which defines a fictional plane of the light, is a flat-core element, is arranged inside the lamp bulb (5) and is held by means of two electricity supply leads (11a, 11b), with the two electricity supply leads (11a, 11b) being routed to the exterior in a gastight manner, **characterized in that** the shape of the lamp bulb (5) with respect to those axes which lie in the plane of the light have no rotational symmetry, but **in that** the lamp bulb (5) in fact has a shape which differs from rotational symmetry but is matched to the flat geometry of the luminous body (10), that is to say a flattened shape.

2. Incandescent lamp according to Claim 1, with the shape of the lamp bulb (5) essentially corresponding to an ellipsoid (1) having three half-axes (a, b, c), at least two of which are of different lengths, and with the luminous body (2; 10) being arranged inside the lamp bulb (5) in such a manner that the shortest (c) of the three half-axes of this ellipsoid (1) is oriented at right-angles to the fictional plane of the light of the luminous body (2; 10).

3. Incandescent lamp according to Claim 1 or 2, with the following value range applying to the relationships of the half-axes a, c:
0.9≤$\frac{\text{c}}{\text{a}}$≤0.99, in particular 0.95≤$\frac{\text{c}}{\text{a}}$≤0.98.

4. Incandescent lamp according to Claim 1, 2 or 3, with the following value range applying to the relationships of the half-axes b, c:
0.8 ≤$\frac{\text{c}}{\text{b}}$≤ 0.97, in particular 0.85 ≤$\frac{\text{c}}{\text{b}}$≤ 0.95.

5. Incandescent lamp according to one of the preceding claims, with the outline of the luminous body (10) having a rectangular shape parallel to the fictional plane of the light.

6. Incandescent lamp according to one of the preceding claims, with the outline of the luminous body having an oval shape parallel to the fictional plane of the light.

7. Incandescent lamp according to one of the preceding claims, with the outline of the luminous body having a circular shape, or at least a roughly approximately circular shape, parallel to the fictional plane of the light, in particular also the shape of a square or a regular polygon.

8. Incandescent lamp according to one of the preceding claims, **characterized in that** the lamp bulb (5) has a lamp neck (6) at at least one end, which lamp neck (6) surrounds at least one electricity supply lead (11a, 11b) as closely as possible, and whose end (8) remote from the bulb is closed in a gastight manner.

## Revendications

1. Lampe à incandescence électrique, notamment lampe (4) à incandescence aux halogènes, comprenant une ampoule (5) de lampe qui comporte une couche (9) réfléchissant le rayonnement infrarouge et un corps (10) lumineux plat définissant un plan lumineux fictif, le corps (10) lumineux étant un filament plat et étant disposé dans l'ampoule (5) de la lampe et maintenu au moyen de deux entrées (11a, 11 b) de courant, les deux entrées (11 a, 11 b) de courant étant guidées vers l'extérieur d'une manière étanche au gaz, **caractérisée en ce que** la forme de l'ampoule (5) de la lampe n'est pas de révolution par rapport aux axes se trouvant dans le plan lumineux, mais **en ce que** l'ampoule (5) de la lampe a bien plutôt une forme s'écartant de la symétrie de révolution, adaptée à la géométrie plate du corps (10) lumineux, c'est-à-dire une forme aplatie.

2. Lampe à incandescence suivant la revendication 1, dans laquelle la forme de l'ampoule (5) de la lampe correspond sensiblement à un ellipsoïde (1) ayant trois demi-axes (a, b, c), dont deux au moins sont de longueur différente et le corps (2 ; 10) lumineux est disposé à l'intérieur de l'ampoule (5) de la lampe de façon à ce que le plus court (c) des trois demi-axes de cet ellipsoïde (1) soit perpendiculaire au plan lumineux fictif du corps (2 ; 10) lumineux.

3. Lampe à incandescence suivant la revendication 1 ou 2, dans lequel on a pour le rapport des demi-axes a, c le domaine de valeur suivant :
0,9 ≤c a ≤0,99, notamment 0,95 ≤c a ≤0,98.

4. Lampe à incandescence suivant la revendication 1, 2 ou 3, dans laquelle on a pour le rapport des demi-axes b, c le domaine de valeur suivant :
0,8≤$\frac{\text{C}}{\text{B}}$≤0,97, notamment 0,85 ≤$\frac{\text{c}}{\text{b}}$≤0,95.

5. Lampe à incandescence suivant l'une des revendications précédentes, dans laquelle le contour du corps (10) lumineux parallèlement au plan lumineux fictif est de forme rectangulaire.

6. Lampe à incandescence suivant l'une des revendications précédentes, dans laquelle le contour du corps lumineux parallèlement au plan lumineux fictif est de forme ovale.

7. Lampe à incandescence suivant l'une des revendications précédentes, dans laquelle le contour du corps lumineux parallèlement au plan lumineux fictif est d'une forme circulaire ou au moins circulaire en première approximation, en ayant notamment aussi la forme d'un carré ou d'un polygone régulier.

8. Lampe à incandescence suivant l'une des revendications précédentes, **caractérisée en ce que** l'ampoule (5) de la lampe a au moins à une extrémité un col (6) de lampe qui entoure aussi étroitement que possible au moins une entrée (11a, 11 b) de courant et dont l'extrémité (8) éloignée de l'ampoule est fermée de manière étanche au gaz.
